# EUROPÄISCHE PATENTSCHRIFT

(11) **EP 1 447 499 B1**
(45) Veröffentlichungstag und Bekanntmachung des Hinweises auf die Patenterteilung: **19.05.2010**
(21) Anmeldenummer: 04002295.6
(22) Anmeldetag: 03.02.2004
(51) Int. Cl.: E05B 9/10

(54) **Doppel-Schliesszylinder**
Double cylinder lock
Serrure cylindrique double

(30) Priorität: 03.02.2003 DE 10304152
(43) Veröffentlichungstag der Anmeldung: 18.08.2004
(73) Patentinhaber: WILKA SCHLIESSTECHNIK GmbH, D-42549 Velbert (DE)
(72) Erfinder: Langensiepen, Babette, 42553 Velbert (DE)
(74) Vertreter: Grundmann, Dirk

(56) Entgegenhaltungen:
- EP-A- 1 013 854
- DE-A1- 3 535 426
- DE-C- 810 114
- FR-A- 2 080 445
- GB-A- 1 284 801
- US-A- 2 588 230

## Beschreibung

Die Erfindung betrifft einen Doppel-Schließzylinder gemäß Gattungsbegriff des Anspruches 1.

Ein derartiger Doppel-Schließzylinder ist aus der DE 35 35 426 A1 bzw. aus der EP 1 013 854 A1 vorbekannt. Dort wird eine Kupplungseinrichtung mit einem Doppel-Schließzylinder beschrieben, bei dem die Zylinderkerne durch Axialverschiebung eines Kupplungselementes einer zwei derartige Kupplungselemente aufweisenden Kupplung mit einem Schließglied in eine drehfeste Verbindung gebracht wird. Jedes Kupplungselement ist dort zweiteilig ausgebildet. Es besteht aus dem eigentlichen Kupplungselement und einer Distanzbüchse. Eine Druckfeder durchragt dabei die eigentlichen Kupplungselemente und stützt sich am Boden einer Aussparung der Distanzbüchse ab. Die Distanzbüchse ist mittels eines Federelementes gegenüber dem eigentlichen Kupplungselement abgefedert. Lässt sich eigentliche Kupplungselement nicht axial verschieben, so verschiebt sich die Distanzbüchse gegenüber dem Kupplungselement, wobei sowohl die Druckfeder als auch ein Federelement mit einer stärkeren Federkraft als die Druckfeder komprimiert wird.

Der Erfindung liegt die Aufgabe zugrunde, die Kupplung eines gattungsgemäßen Doppel-Schließzylinders zu verbessern.

Gelöst wird die Aufgabe durch die im Anspruch 1 angegebene Erfindung. Die Unteransprüche stellen vorteilhafte Weiterbildungen der Erfindung dar.

Zunächst und im Wesentlichen ist vorgesehen, dass die Federelemente entweder als Schaumstoffkörper oder Blattfeder ausgebildet sind. Anders als beim gattungsbildenden Stand der Technik wird nicht eine Distanzhülse vom Schlüssel beaufschlagt, sondern der Schaumstoffkörper oder die Blattfeder. Außerdem wird die Druckfeder nur dann komprimiert, wenn sich das Kupplungselement verlagert. Bei einer lediglichen Kompression des Schaumstoffkörpers oder der Blattfeder findet keine Kompression der Druckfeder statt, da sich diese zwischen den Kupplungselementen befindet. Des Weiteren ist vorgesehen, dass die beiden Kupplungselemente lediglich in mittelbarer Anlage zueinander liegen. Dadurch sind in vorteilhafter Weise die Kupplungselemente bei nicht eingestecktem Schlüssel derart von der Druckfeder beabstandet, dass das Schließglied frei drehbar ist. Dies erweist sich insbesondere bei einer Montage des Doppel-Schließzylinders in ein, in einem Türblatt angeordneten Schloss von Vorteil. Hierzu kann der Benutzer in einfachster Weise das frei drehbare Schließglied von Hand verdrehen, so dass dessen Außenkontur mit der Außenkontur des Zylindergehäuses fluchtet, um anschließend den allseits bekannten Einbau eines solchen Doppel-Schließzylinders vorzunehmen. Darüber hinaus ist ein sicherheitstechnischer Vorteil dieser Erfindung von großer Bedeutung derart, dass, wenn durch einen nicht autorisierten Benutzer gewaltsame Scherkräfte auf eines der beiden verschlossenen Zylinderkerne ausgeübt werden, beispielsweise mittels einer in den Schlüsselkanal eines der Zylinderkerne eingetriebenen Schraubendreherklinge, zwar nach Überwindung der Scherkraft der Zylinderkern mitsamt des mit diesem in Formschluss stehenden Kupplungsgliedes frei drehbar ist, nicht aber das Schließglied. Um das frei drehbare Schließglied mit einem der beiden Kupplungselemente in einen Formschluss zu bringen, ist ein passender Schlüssel einzuführen, wobei die Schlüsselspitze das dem jeweiligen Zylinderkern zugeordnete federkraftbelastete Kupplungselement mit dem Schließglied in einen Formschluss bringt um letzteres ordnungsgemäß anzusteuern. Hierzu sind in vorteilhafter Weise die Kupplungselemente in eine unrunde Durchgangsöffnung des Schließgliedes zur Ausbildung eines Formschlusses in Achsrichtung einschiebbar, wobei der Formschluss durch Eingriff eines Radialfortsatzes des Kupplungselements in eine Radialausnehmung des Schließgliedes erzielbar ist. Weiter bevorzugt ist vorgesehen, dass bei Außerfluchtlage zur Radialausnehmung liegendem Radialfortsatz die Schlüsselspitze des eingesteckten Schlüssels das Federelement derart spannt, dass es nach einer Relativdrehung im Zylinderkern und Schließglied bei Erreichen der Fluchtlage das Kupplungselement in die Kupplungsstellung verlagert. Einerseits kann das Federelement als Blattfeder ausgebildet sein. Andererseits ist vorgesehen, dass das Federelement ein Schaumstoffkörper ist, wobei die Ausbildung als Schaumstoffkörper den Vorteil besitzt, dass bei einem langfristigen Gebrauch des Doppel-Schließzylinders den mechanischen Abnutzungserscheinungen an der Schlüsselspitze entgegengewirkt ist. Für einen festen Halt der Federelemente wird vorgeschlagen, dass die Federelemente in jeweils einer Tasche des Kupplungselements einliegen, wobei in vorteilhafter Weise die Tasche für den Schaumstoffkörper eine hinterschnittene Laibung aufweist zur formschlüssigen Aufnahme desselben. Dies ist insoweit vorteilhaft, dass für den festen Halt des Schaumstoffkörpers keine weiteren Haltemittel, wie beispielsweise ein Klebemedium, eingesetzt werden müssen. Bevorzugt liegt die Druckfeder in einer topfförmigen Aussparung ein, wobei die Aussparung des einen Kupplungselements einen Randkragen ausbildet, der in eine Aussparung des anderen Kupplungselements eintreten kann. Weiterhin besteht die Möglichkeit, dass zur Längenvariation des Schließzylinders Kupplungselemente verschiedener Längen verwendbar sind. Somit ist der Schließzylinder bei in einem der beiden Zylinderkerne eingestecktem Schlüssel durch Einstecken eines zweiten Schlüssels in den anderen Zylinderkern auch vom anderen Schlüssel betätigbar.

Ein zweiter Aspekt der Erfindung betrifft ebenfalls einen Doppelschließzylinder mit einem koxial zwischen den beiden Schließkernen angeordneten Schließglied und mit einer aus zwei Kupplungselementen bestehenden Kupplung zur drehmitnehmenden Verbindung Zylinderkern und Schließglied. Die Kupplungselemente sind von einer Druckfeder gegeneinander abgefedert. Diese Druckfeder wird komprimiert, wenn ein Schlüssel in den Schlüsselkanal eingeschoben wird. Dabei wird das Kupplungselement von der Spitze des Schlüssels in eine Kupplungsstellung mit dem Schließglied gebracht. Diese Verlagerung erfolgt gegen die Rückstellkraft der zwischen den Kupplungselementen angeordneten Druckfeder.

Zur gebrauchsvorteilhaften Weiterbildung eines derartigen Schließzylinders ist vorgesehen, dass die zwischen den beiden Kupplungselementen angeordnete Feder als Schaumstoffkörper ausgebildet ist. Zufolge dieser Ausgestaltung wird ein neues Material für eine bislang aus Federstahl gefertigte Druckfeder verwendet. Dies bringt unter anderem Preisvorteile.

Ein weiterer Aspekt der Erfindung betrifft einen Schließzylinder mit einem in einem Zylindergehäuse drehbar gelagerten Zylinderkern, dessen Drehbarkeit von mindestens einer gegen eine Zuhaltungsfeder abgefederten Zuhaltung drehgesichert ist. Eine solche Zuhaltung besteht in der Regel aus einem Kernstift, der in einer Bohrung des Zylinderkerns verschieblich gelagert ist und aus einem Gehäusestift, der in einer Gehäusebohrung verschieblich gelagert ist. Die Kernbohrung und die Gehäusebohrung fluchten in der Sperrstellung des Schließzylinders. In dieser Sperrstellung kreuzt der Gehäusestift die Trennfuge zwischen Zylinderkern und Aufnahmehöhlung des Gehäuses für den Zylinderkern. Eine sich gegen den Boden der Gehäusebohrung abstützende Feder hält den Gehäusestift in der Sperrstellung.

Zur gebrauchsvorteilhaften Weiterbildung eines derartigen Schließzylinders sieht die Erfindung vor, dass die Zuhaltungsfeder als Schaumstoffkörper ausgebildet ist.

Nachstehend werden zwei Ausführungsbeispiele der Erfindung anhand der Figuren 1 bis 15 erläutert. Es zeigen:
- Fig. 1: eine vergrößerte Darstellung eines schlüssellosen Doppel-Schließzylinders mit einem Teilausschnitt im Kupplungsbereich des Schließgliedes;
- Fig. 2: eine Darstellung gemäß Fig. 1, jedoch mit einem in einen Zylinderkern eingesteckten Schlüssel, wobei die Schlüsselspitze über ein Federelement ein Kupplungselement in Formschluß zum Schließglied bringt;
- Fig. 3: eine Darstellung gemäß Fig. 2, wobei in den anderen Zylinderkern ebenfalls ein Schlüssel eingesteckt ist und drehbetätigt wurde;
- Fig. 4: eine Darstellung gemäß Fig. 3, wobei hier jedoch beide Kupplungselemente über die Schlüsselbetätigung in Formschluß mit dem Schließglied stehen;
- Fig. 5: eine perspektivische Einzeldarstellung eines Kupplungsteiles;
- Fig. 6: eine Ansicht gegen das Kupplungselement gemäß Fig. 5;
- Fig. 7: den Schnitt gemäß der Linie VII - VII in Fig. 6;
- Fig. 8: die Ansicht auf das Kupplungselement gemäß Fig. 5;
- Fig. 9: eine perspektivische Einzeldarstellung des anderen Kupplungselements;
- Fig. 10: eine Darstellung gemäß Fig. 6, jedoch das andere Kupplungselement betreffend;
- Fig. 11: den Schnitt gemäß der Linie XI - XI in Fig. 10;
- Fig. 12: eine der Fig. 8 entsprechende Darstellung, jedoch das andere Kupplungselement betreffend;
- Fig. 13: ein weiteres Ausführungsbeispiel eines Doppel-Schließzylinders gemäß der Darstellung in Fig. 2, wobei hier jedoch die Federelemente als Blattfedern ausgebildet sind;
- Fig. 14: eine weitere Darstellung des zweiten Ausführungsbeispieles gemäß einer Stellung in Fig. 4;
- Fig. 15: einen Schließzylinder in einer Darstellung gemäß Fig. 1, bei dem auch das zwischen den beiden Kupplungselementen angeordnete Federelement aus einem Schaumstoff sowie eine Zuhaltungsfeder aus Schaumstoff besteht; und
- Fig. 16: einen Querschnitt durch einen Schließzylinder eines weiteren Ausführungsbeispieles der Erfindung.

Bezüglich des Doppel-Schließzylinders 1 handelt es sich um einen Profildoppelzylinder. Letzterer besitzt ein Zylindergehäuse 2, in welches ein zentraler Ausschnitt 3 eingearbeitet ist, der bis in den flanschartigen Abschnitt des Zylindergehäuses 2 hineinreicht. Unterhalb des Ausschnittes 3 befindet sich eine Gewindebohrung 4 für eine Zylinderschraube. Durch den Ausschnitt 3 werden zwei Gehäusehälften 5 und 6 geschaffen.

In dem kreiszylindrischen Abschnitt jeder Gehäusehälfte 5 und 6 befindet sich eine Längsbohrung 7 und 8 zur Lagerung eines Zylinderkerns 9 bzw. 10. Die axiale Lagensicherung der Zylinderkerne 9 und 10 geschieht dabei in an sich bekannter Weise. Die Anordnung und Positionierung der für die Zylinderkernsicherung notwendigen Kernstifte und dementsprechende Bohrungen entsprechen dem Stand der Technik und sind hier in den Ausführungsbeispielen übersichtshalber nicht dargestellt.

Die einander zugekehrten Enden der Zylinderkerne 9 und 10 sind mit einer randoffenen Aussparung versehen, deren Wandung in der Ebene eines Schlüsselkanals 13 durchbrochen ist. Zwischen den inneren, von dem Boden der randoffenen Aussparung 11 und 12 gebildeten Stirnflächen 11' und 12' der Zylinderkerne 9 und 10 erstreckt sich ein Kupplungsglied 14 einer Kupplungseinrichtung. Das Kupplungsglied 14 weist zwei auf einer zentralen Achse a mittels einer Druckfeder 15 zueinander abgefederte Kupplungselemente 16 und 17 auf, wobei letztere Kupplungselemente 16 und 17 Träger von Federelementen 18 und 19 sind.

In dem in den Fig. 1 bis Fig. 12 dargestellten ersten Ausführungsbeispiel sind die Federelemente 18 und 19 als Schaumstoffkörper ausgebildet. In dem in den Fig. 13 bis Fig. 14 dargestellten zweiten Ausführungsbeispiel bilden Blattfedern die Federelemente 18 und 19 aus.

Bezüglich der Materialeigenschaften aller in den Ausführungsbeispielen als Schaumstoffkörper ausgebildeten Federelemente 18 und 19 sowie 15 und 40 in Fig. 15 wird auf die Offenlegungsschrift DE 197 50 725 A1 verwiesen.

Die Federelemente 18 und 19 der Kupplungselemente 16 und 17 sind in senkrecht zu der zentralen Achse a eingebrachten Taschen 20 und 21 der Kupplungselemente 16 und 17 eingebracht. Für die aus Schaumstoff bestehenden Federelemente 18 und 19 sind in dem ersten Ausführungsbeispiel die Taschen 20 und 21 mit hinterschnittenen Laibungen 22 und 23 versehen, so dass die Taschen 20 und 21 im Queschnitt eine T-förmige Gestalt aufweisen und somit zur formschlüssigen Aufnahme der Schaumstoffkörper dienen.

Die Kupplungselemente 16 und 17 besitzen an ihren zugekehrten Stirnflächen axial eingebrachte topfförmige Aussparungen 24 und 25, wobei an der Stirnfläche des Kupplungselements 16 um die Öffnung der topfförmigen Aussparung 24 ein kegelstumpfförmiger Randkragen 26 angeformt ist. Die topfförmige Aussparung 25 des Kupplungselementes 17 entspricht in ihren Ausmaßen dem Äquivalent zu dem Randkragen 26.

Die bereits zuvor erwähnte Druckfeder 15 stützt sich mit Ihren Windungsenden an den Böden der topfförmigen Aussparungen 24 und 25 ab, wodurch beide Kupplungselemente 16 und 17 zueinander abgefedert sind. Dabei ist die Federkraft der Druckfeder 15 geringer bemessen als die Federkraft jedes Federelements 18 bzw. 19.

Des Weiteren besitzt der Doppel-Schließzylinder 1 ein im zentralen Ausschnitt 3 gelagertes Schließglied 27, welches zentral eine Schließglied-Nabenmittelwand 28 aufweist. Jeweils beidseitig der Schließglied-Nabenmittelwand 28 sind Öffnungen 29 vorgesehen, in welche die gegenüberliegenden Enden der Zylinderkerne 9 und 10 eintauchen. Darüber hinaus ist die Schließglied-Nabenmittelwand 28 von einer unrunden Durchgangsöffnung 30 durchbrochen, wobei die unrunde Durchgangsöffnung 30 eine Radialausnehmung 31 aufweist. Ferner sind der Durchgangsöffnung 30 im schlüssellosen Zustand die durch die Druckfeder 15 voneinander beabstandeten Kupplungselemente 16 und 17 axial vorgelagert, infolge dessen das Schließglied 27 frei drehbar ist (vgl. insbesondere die Darstellung in Fig. 1).

Die bereits zuvor beschriebenen Kupplungselemente 16 und 17 besitzen unterhalb der Taschen 20 und 21 angeordnete abragende Radialfortsätze 32. Darüber hinaus folgt die Außenkontur der Kupplungselemente 16 und 17 im Wesentlichen der Innenkontur der Durchgangsöffnung 30 des Schließgliedes 27. Dabei ist die Innenkontur der Durchgangsöffnung 30 etwas größer bemessen als die Außenkontur der Kupplungselemente 16 und 17.

Nachstehend wird die Funktionsweise des Doppel-Schließzylinders näher beschrieben.

Die Darstellung in Fig. 1 zeigt den schlüssellosen Zustand des Doppel-Schließzylinders. Die mit den Zylinderkernen 9 und 10 in einem Formschluß stehenden Kupplungselemente 16 und 17 liegen in dieser Betriebssituation bedingt durch die Federkraft der Druckfeder 15 jeweils beabstandet zu der Durchgangsöffnung 30 des Schließgliedes 27. Somit ist das Schließglied 27 frei drehbar, was die Montage in ein, in einem Türblatt angeordneten Schloß erleichtert. Auf die Darstellung des ein Schloß aufweisenden Türblattes wurde in den Ausführungsbeispielen in den Fig. 1 bis Fig. 14 der Übersicht halber verzichtet, wobei selbige Anordnung dem Stand der Technik entspricht.

Um über den Doppel-Schließzylinder 1 eine Verschlußstellung des nicht dargestellten Schlosses unter Zuhilfenahme eines strichpunktiert dargestellten Wendeschlüssels 33 herbeizuführen, muss der Benutzer selbigen Schlüssel 33 in einen der Schlüsselkanäle 13 einstecken. In Fig. 2 ist der Schlüsselkanal 13 des Zylinderkernes 10 mit besagtem Schlüssel 33 bestückt. Einhergehend mit dem Einstecken des Schlüssels 33 in den Zylinderkern 10 verlagern sich auch die federkraftbelasteten Kernstifte in an sich bekannter Weise, wobei deshalb hier auf eine ausführliche Beschreibung verzichtet wurde. Bezüglich der Schlüsselausgestaltung wurde auf einen Wendeschlüssel mit auf den Breitseiten angeordneten Mulden zurückgegriffen. Selbstverständlich kann der Schlüssel auch auf seinen Schmalseiten Mulden aufweisen. Darüber hinaus kann auch ein herkömmlicher Bartschlüssel zum Einsatz kommen, wobei natürlich die Anordnung der nicht dargestellten Kernstifte zu berücksichtigen wäre.

Ist der Schlüssel 33 ganz in den Schlüsselkanal 13 des Zylinderkernes 10 eingesteckt, verlagert die Schlüsselspitze unter Beaufschlagung des Federelementes 18 das zugeordnete Kupplungselement 16 gegen die Federkraft der Druckfeder 10 axial in Richtung des Schließgliedes 27. Infolge dessen tritt das Federelement 16 in die Durchgangsöffnung 30 des Schließgliedes 27 formschlüssig ein. Der Formschluß zwischen dem Kupplungselement 16 und dem Schließglied 27 wird dadurch erzielt, dass der Radialfortsatz 32 des Kupplungselements 16 in die Radialausnehmung 31 des Schließgliedes 27 einfährt. Somit kann mittels Schlüsselbetätigung über den Zylinderkern 10, das mit dem Zylinderkern 10 in Formschluß stehende Kupplungselement 16 und das mit dem Kupplungselement 16 in Formschluß stehende Schließglied 27 eine Verschlußstellung des nicht dargestellten Schlosses herbeigeführt werden. Dies ist dadurch nur ermöglicht, dass die Federkraft der Druckfeder 10 geringer ist als die Federkraft des Federelements 18.

Ist der Doppel-Schließzylinder 1 bzw. der Zylinderkern 10 in einer Verschlußstellung weiterhin mit dem Schlüssel 33 bestückt und stellt sich daraufhin eine Gefahren-Notsituation ein, kommt die erfindungswesentliche Ausgestaltung zum Tragen.

Hierzu steckt der Benutzer einen weiteren Schlüssel 33 in den noch schlüssellosen Schlüsselkanal 13 des gegenüberliegenden Zylinderkernes 9 ein. Da bereits zuvor das Schließglied 27 mittels Schlüsselbetätigung um die zentrale Achse a drehbeweglich verschwenkt wurde, ist es dem Kupplungselement 17 unter der Federkraftbeaufschlagung des Federelementes 19 mittels der Schlüsselspitze des nachträglich eingesteckten Schlüssels 33 nicht möglich, eine Axialverschiebung in Richtung der Durchgangsöffnung 30 des Schließgliedes 27 vorzunehmen, um somit einen Formschluß mit dem Schließglied 27 herzustellen. Wie die Darstellung in Fig. 3 zeigt, stützt sich die durch die Öffnung der topfförmigen Aussparung 25 durchbrochene Stirnfläche des Kupplungselementes 17 flächig an der Stirnfläche der Schließglied-Nabenmittelwand 28 ab, das heißt, eine Axialverschiebung des Kupplungselementes 17 ist in diesem Zustand nicht möglich. Durch diese Abstützung wird über die Schlüsselspitzen-Beaufschlagung auf aus dem Schaumstoffmaterial bestehendes Federelement 19 selbiges kraftspeichernd komprimiert (vgl. insbesondere die Darstellung in Fig. 3). Um das Kupplungselement 17 mit dem Schließglied 27 in einen Formschluß zu bringen, muss durch eine Relativdrehung des zweiten Schlüssels 33 der Zylinderkern 9 mitsamt dem darin formschlüssig gelagerten Kupplungselement 17 um die zentrale Achse a gedreht werden. Liegt nach der Relativdrehung der Radialfortsatz 32 des Kupplungselements deckungsgleich zu der Radialausnehmung 31 der Schließglied-Nabenmittelwand 28, so veranlaßt das vorgespannte Federelement 19 eine Axialverschiebung des Kupplungselements 17 in die Durchgangsöffnung 30 der Schließglied-Nabenmittelwand 28. Damit das Federelement 17 axialverschieblich gegen die Federkraft der Druckfeder 10 verlagerbar ist, muss die Federkraft der Druckfeder 10 geringer bemessen sein als die Federkraft des Federelementes 19. Nach dem Eintritt in die Durchgangsöffnung 30 stützen sich die gegenüberliegenden Stirnflächen der Kupplungselemente 16 und 17 aneinander flächig ab. Dabei tritt der kegelstumpfförmige Randkragen 26 des Kupplungselementes 16 in die äquivalent ausgeformte topfförmige Aussparung 25 des Kupplungselementes 17 ein. Einhergehend wird zwischen den beiden Federelementen 18 und 19 ein Kräftegleichgewicht hergestellt, wobei das Kupplungslement 17 das Kupplungselement 16 in Axialrichtung geringfügig verlagert, was eine einhergehende geringfügige Komprimierung des Federelements 18 nach sich zieht. Somit stehen beide Zylinderkerne 9, 10 über die, den Zylinderkernenden vorgelagerten Kupplungselemente 16, 17 im Formschluß mit dem Schließglied 27 (vgl. insbesondere die Darstellung in Fig. 4).

Das in den Fig. 13 und 14 dargestellte, i. W. der vorbeschriebenen Ausführungsform entsprechende zweite Ausführungsbeispiel besitzt ebenfalls Federelemente 18 und 19, wobei letztere jedoch als Blattfedern ausgebildet sind. Das Verhalten der als Blattfeder ausgebildeten Federelemente 18 und 19 entspricht dabei im Wesentlichen der bereits zuvor beschriebenen Schaumstoffausgestaltung. Dabei liegt jeweils das eine Ende der Federelemente 18 und 19 einseitig in einer Tasche 34 der Kupplungselemente 18 und 19 ein. Zwecks Erzielung eines Kräftegleichgewichts ist auch in diesem Ausführungsbeispiel die Federkraft der Druckfeder 10 geringer bemessen als die Federkraft der als Blattfeder ausgebildeten Federelemente 18 und 19.

Bei dem in Fig. 15 dargestellten Ausführungsbeispiel sind nicht nur die den jeweiligen Kupplungselementen 16,17 zugeordneten Federelemente 18, 19 aus einem Schaumstoffkörper gefertigt. Bei diesem Ausführungsbeispiel ist auch das mit der Bezugsziffer 15 bezeichnete Federelement, mit welchem die beiden Kupplungselemente 16,17 gegeneinander abgefedert sind, aus Schaumstoff gefertigt. Das Federelement 15 wird von einem Schaumstoffkörper gebildet.

In der Fig. 15 ist darüber hinaus exemplarisch eine aus zwei Stiften bestehende Stiftzuhaltung eirigezeichnet. In einer Kernbohrung des Zylinderkernes 9 befindet sich ein Kernstift 41. Die Kernbohrung fluchtet mit einer Gehäusebohrung. In dieser Gehäusebohrung sitzt ein Gehäusestift 42. Die beiden Stifte 41, 42 werden von einer sich auf dem Boden der Gehäusebohrung abstützenden Federelement 40 in Richtung des Zylinderkernes 9 federkraftbeaufschlagt. Erfindungsgemäß ist dieses Federelement 40, welches die Zuhaltungsfeder ausbildet, als Schaumstoffkörper ausgebildet.

Die Fig. 16 zeigt ein weitere Ausführungsbeispiel der Erfindung. Wie auch bei dem in der Fig. 15 dargestellten Ausführungsbeispiel werden hier die beiden Stiftzuhaltungen, die aus Gehäusestift 42 und Kernstift 41 bestehen, von Federelementen 40 beaufschlagt, die von einem Schaumstoffkörper ausgebildet sind. Ergänzend zu dem in der Fig. 15 dargestellten Ausführungsbeispiel besitzt der Kern Ergänzungszuhaltungen 44. Auch diese Ergänzungszuhaltungen 44 werden von Schaumstoffkörpern 43 abgefedert. Dabei liegen die Schaumstoffkörper 43 in Öffnungen der die Kernbohrung umgebenden Mantelwand ein. Diese Öffnungen sind von Stopfen 45 verschlossen. Die Stopfen 45 bilden in Richtung des Kerns weisende Aussparungen aus, in denen die von Schaumstoffkörpern gebildeten Federelemente einliegen. Die Kernstifte 41 wirken mit Kerbeinschnitten, die in die Schlüsselbrust eines Schlüssels eingeschnitten sind, zusammen. Die Ergänzungszuhaltungsstifte 44 tasten jeweils Rippen der Schlüsselbreitseite ab. Sie werden von den Schaumstoffkörpern 43 in Richtung Ihrer Freigabestellung beaufschlagt. Demzufolge besitzen die Schaumstoffkörper 43 eine Materialstärke, die etwa der Wandstärke des Gehäuseabschnittes entspricht, in welcher die Federelemente 43 einliegen. Die auf die Zuhaltungsstifte 44 weisende Stirnfläche der Federelemente 43 fluchtet nahezu mit der Innenwandung der Kernbohrung. Die Stirnfläche ist nur geringfügig aus der Fluchtlage zurückversetzt, um eine freie Drehung des Zylinderkernes 9 nicht zu beeinträchtigen. Die Ergänzungszuhaltungen 44 werden von Breitseitenrippen eines nicht passenden Schlüssels in ihre Sperrstellung gesteuert, in welcher sie das Federelement 43 komprimierend in die Sperröffnung 46 eintreten.

## Patentansprüche

1. Doppel-Schließzylinder (1) mit einem koaxial zwischen zwei Zylinderkernen (9,10) angeordneten Schließglied (27) und mit einer aus zwei jeweils ein Federelement (18,19) aufweisenden mittels einer Druckfeder (15) zueinander abgefederten Kupplungselementen (16,17) bestehenden Kupplung (14) zur drehmitnehmenden Verbindung von Zylinderkern (9,10) und Schließglied (27), wobei ein in den Schlüsselkanal (13) des einen Zylinderkernes (9, 10) eingeschobener Schlüssel (33) mit seiner Spitze das diesem Zylinderkern (9, 10) drehfest zugeordneten Kupplungselement (16,17) unter gleichzeitiger Kompression der Druckfeder (15) und ggf. des Federelementes (18,19) verlagert, wobei die Federkraft der Druckfeder (15) geringer ist als die Federkraft der Federelemente (18, 19),
**dadurch gekennzeichnet, dass** die als Schaumstoffkörper oder Blattfeder ausgebildeten Federelemente (18, 19) jeweils von der Schlüsselspitze beaufschlagt werden und die Druckfeder (15) zwischen den beiden Kupplungselementen (16,17) angeordnet ist.

2. Schließzylinder nach Anspruch 1, **dadurch gekennzeichnet, dass** die Kupplungselemente (16,17) bei nicht eingestecktem Schlüssel (33) derart von der Druckfeder (15) beabstandet sind, dass das Schließglied (27) frei drehbar ist.

3. Schließzylinder nach einem der vorhergehenden Ansprüche, **dadurch gekennzeichnet, dass** die Kupplungselemente (16,17) in eine unrunde Durchgangsöffnung (30) des Schließgliedes (27) zur Ausbildung eines Formschlusses in Achsrichtung einschiebbar sind.

4. Schließzylinder Anspruch 3, **dadurch gekennzeichnet, dass** der Formschluss durch Eingriff eines Radialfortsatzes (32) des Kupplungselementes (16,17) in eine Radialausnehmung (31) des Schließgliedes (27) erzielbar ist.

5. Schließzylinder nach Anspruch 4, **dadurch gekennzeichnet, dass** bei außer Fluchtlage zur Radialausnehmung (31) liegendem Radialfortsatz (32) die Schlüsselspitze des eingesteckten Schlüssels (33) das Federelement (18,19) derart spannt, dass es nach einer Relativdrehung im Zylinderkern (9,10) und Schließglied (27) bei Erreichen der Fluchtlage das Kupplungselement (16,17) in die Kupplungsstellung verlagert.

6. Schließzylinder nach einem der vorhergehenden Ansprüche, **dadurch gekennzeichnet, dass** die als- Schaumstoffkörper ausgebildeten Federelemente (18, 19) in jeweils einer Tasche (20, 21) der Kupplungselemente (16, 17) einliegen.

7. Schließzylinder nach Anspruch 6, **dadurch gekennzeichnet, dass** die Tasche (20, 21) eine hinterschnittene Laibung (22, 23) aufweist zur formschlüssigen Aufnahme des Schaumstoffkörpers.

8. Schließzylinder nach einem der vorhergehenden Ansprüche, **dadurch gekennzeichnet, dass** die Druckfeder (15) in einer topfförmigen Aussparung (24, 25) einliegt, wobei die Aussparung (24) des einen Kupplungselementes (16) einen Randkragen (26) ausbildet, der in die Aussparung (25) des anderen Kupplungselementes (17) eintreten kann.

9. Schließzylinder nach einem der vorhergehenden Ansprüche, **dadurch gekennzeichnet, dass** zur Längenvariation des Schließzylinders (1) Kupplungselemente (16,17) verschiedener Längen verwendbar sind.

10. Schließzylinder nach einem der vorhergehenden Ansprüche, **dadurch gekennzeichnet, dass** der Schließzylinder (1) bei in einem der beiden Zylinderkerne (9,10) eingesteckten Schlüssel (33) durch Einstecken eines zweiten Schlüssels (33) in den anderen Zylinderkern (9, 10) auch vom anderen Schlüssel (33) betätigbar ist.

11. Schließzylinder nach einem der vorhergehenden Ansprüche, **dadurch gekennzeichnet, dass** die Druckfeder (15) von einem Schaumstoffkörper gebildet ist.

12. Schließzylinder nach Anspruch 11, **dadurch gekennzeichnet, dass** die Federelemente (18, 19) als Schaumstoffkörper ausgebildet sind und dass die Drehbarkeit eines im Zylindergehäuse (2) drehbar gelagerten Zylinderkerns (9, 10) von mindestens einer gegen eine Zuhaltungsfeder (40, 43) abgefederten Zuhaltung (41, 42, 43) drehgesperrt ist und dass die Zuhaltungsfeder (40, 43) von einem Schaumstoffkörper gebildet ist.

13. Schließzylinder nach Anspruch 12, **dadurch gekennzeichnet, dass** die Zuhaltung einen Kernstift (41), welcher in einer Kernbohrung des Zylinderkerns (9, 10) gelagert ist und einen Gehäusestift (42) aufweist, welcher in einer Bohrung des Zylindergehäuses (2) gelagert ist.

14. Schließzylinder nach Anspruch 12 oder 13, **dadurch gekennzeichnet, dass** die als Schaumstoffkörper ausgebildete Zuhaltungsfeder (43) in Gehäusebohrungen (46) angeordnet sind, die in der Mantelwand des die Kernbohrung bildenden Gehäuseabschnitts eingebracht sind.

15. Schließzylinder nach Anspruch 14, **dadurch gekennzeichnet, dass** die Gehäusebohrungen (46) von Stopfen (45) verschlossen sind, an welchen die als Schaumstoffkörper ausgebildete Zuhaltungsfeder (43) derart befestigt sind, dass die Stirnfläche (43') der als Schaumstoffkörper ausgebildete Zuhaltungsfeder (43) geringfügig zurückspringend im Mündungsbereich der Bohrung (46) liegen.

## Claims

1. Double lock cylinder (1) comprising a lock member (27) arranged coaxially between two cylinder cores (9, 10) and comprising a coupling (14), which consists of two coupling members (16, 17) cushioned from one another by a compression spring (15) and each having a spring member (18, 19), for rotational engagement of the cylinder core (9, 10) and the lock member (27), the tip of a key (33) inserted into the lock channel (13) of one cylinder core (9, 10) displacing the coupling member (16, 17) associated in rotational engagement with said cylinder core (9, 10) while simultaneously compressing the compression spring (15) and optionally the spring member (18, 19), the spring force of the compression spring (15) being less than the spring force of the spring member (18, 19), **characterised in that** the spring members (18, 19), in the form of foamed material parts or leaf springs, are each loaded by the key tip, and the compression spring (15) is arranged between the two coupling members (16, 17).

2. Lock cylinder according to claim 1, **characterised in that** the coupling members (16, 17) are at a distance from the compression spring (15) when the key (33) is not inserted, in such a way that the lock member (27) can be rotated freely.

3. Lock cylinder according to either of the preceding claims, **characterised in that** the coupling members (16, 17) can be inserted into a non-circular through-hole (30) in the lock member (27) in the axial direction to form a positive engagement.

4. Lock cylinder according to claim 3, **characterised in that** the positive engagement can be produced by the engagement of a radial extension (32) of the coupling member (16,17) in a radial recess (31) of the lock member (27).

5. Lock cylinder according to claim 4, **characterised in that** when the radial extension (32) is not in the position aligned with the radial recess (31), the key tip of the inserted key (33) tensions the spring member (18, 19) in such a way that after a relative rotation of the cylinder core (9, 10) and the lock member (27), said spring member displaces the coupling member (16, 17) into the coupling position when the aligned position is reached.

6. Lock cylinder according to any one of the preceding claims, **characterised in that** the spring elements (18, 19), which are in the form of foamed material parts, each lie in a pocket (20, 21) of the coupling members (16, 17).

7. Lock cylinder according to claim 6, **characterised in that** the pocket (20, 21) comprises an undercut reveal (22, 23) for positively receiving the foamed material part.

8. Lock cylinder according to any one of the preceding claims, **characterised in that** the compression spring (15) lies in a cup-shaped opening (24, 25), the opening (24) of one coupling member (16) forming an edge collar (26) which can enter the opening (25) of the other coupling member (17).

9. Lock cylinder according to any one of the preceding claims, **characterised in that** coupling members (16, 17) of various lengths can be used to adjust the length of the lock cylinder (1).

10. Lock cylinder according to any one of the preceding claims, **characterised in that** when the key (33) is inserted into one cylinder core (9, 10), the lock cylinder (1) can also be actuated by another key (33) by inserting a second key (33) into the other cylinder core (9, 10).

11. Lock cylinder according to any one of the preceding claims, **characterised in that** the compression spring (15) is formed by a foamed material part.

12. Lock cylinder according to claim 11, **characterised in that** the spring members (18, 19) are in the form of foamed material parts, and **in that** the rotation of a cylinder core (9, 10) rotatably mounted in the cylinder housing (2) is locked by at least one tumbler (41, 42, 43) cushioned against a tumbler spring (40, 43), and **in that** the tumbler spring (40, 43) is formed by a foamed material part.

13. Lock cylinder according to claim 12, **characterised in that** the tumbler comprises a core pin (41), which is mounted in a core hole in the cylinder core (9, 10), and a housing pin (42), which is mounted in a hole in the cylinder housing (2)

14. Lock cylinder according to either claim 12 or claim 13, **characterised in that** the tumbler springs (43) in the form of foamed material parts are arranged in housing holes (42), which are formed in the casing wall of the housing portion forming the core hole.

15. Lock cylinder according to claim 14, **characterised in that** the housing holes (46) are sealed by stoppers (45), to which the tumbler springs (43) in the form of foamed material parts are fixed in such a way that the end faces (43') of the tumbler springs (43) in the form of foamed material parts are positioned so as to project back slightly in the opening region of the hole (46).

## Revendications

1. Cylindre de fermeture double (1) avec un organe de fermeture (27) disposé coaxialement entre deux noyaux de cylindre (9, 10) et avec un accouplement (14) composé de deux éléments d'accouplement (16, 17) présentant chacun un élément de ressort (18, 19), suspendus à l'aide d'un ressort de pression (15) l'un par rapport à l'autre pour la liaison à entraînement de rotation du noyau de cylindre (9, 10) et de l'organe de fermeture (27), une clé (33) introduite dans le canal de clé (13) d'un noyau de cylindre (9, 10) avec sa pointe déplaçant l'élément d'accouplement (16, 17) associé de manière bloquée en rotation au noyau de cylindre (9, 10) sous compression simultanée du ressort de pression (15) et éventuellement de l'élément de ressort (18, 19), la force du ressort de pression (15) étant plus faible que la force des éléments de ressort (18, 19),
**caractérisé en ce que** les éléments de ressort (18, 19) réalisés comme corps en mousse ou ressorts à lames sont sollicités respectivement par la pointe de clé et le ressort de pression (15) est disposé entre les deux éléments d'accouplement (16, 17).

2. Cylindre de fermeture selon la revendication 1, **caractérisé en ce que** les éléments d'accouplement (16, 17) sont espacés du ressort de pression (15) lorsque la clé (33) n'est pas enfichée de telle sorte que l'organe de fermeture (27) puisse être tourné librement.

3. Cylindre de fermeture selon l'une quelconque des revendications précédentes, **caractérisé en ce que** les éléments d'accouplement (16, 17) peuvent être introduits dans une ouverture de passage (30) ovale de l'organe de fermeture (27) pour la réalisation d'une liaison à complémentarité de formes dans le sens axial.

4. Cylindre de fermeture selon la revendication 3, **caractérisé en ce que** la liaison à complémentarité de formes peut être obtenue par engagement d'un prolongement radial (32) de l'élément d'accouplement (16, 17) dans un évidement radial (31) de l'organe de fermeture (27).

5. Cylindre de fermeture selon la revendication 4, **caractérisé en ce que** lorsque le prolongement radial (32) ne se trouve pas en position d'alignement par rapport à l'évidement radial (31), la pointe de la clé enfichée (33) tend l'élément de ressort (18, 19) de telle sorte qu'il déplace l'élément d'accouplement (16, 17) dans la position d'accouplement après une rotation relative dans le noyau de cylindre (9, 10) et l'organe de fermeture (27) lors de l'atteinte de la position d'alignement.

6. Cylindre de fermeture selon l'une quelconque des revendications précédentes, **caractérisé en ce que** les éléments de ressort (18, 19) réalisés comme corps en mousse sont introduits dans respectivement une poche (20, 21) des éléments d'accouplement (16, 17).

7. Cylindre de fermeture selon la revendication 6, **caractérisé en ce que** la poche (20, 21) présente une surface intérieure (22, 23) contre-dépouillée pour la réception à complémentarité de formes du corps en mousse.

8. Cylindre de fermeture selon l'une quelconque des revendications précédentes, **caractérisé en ce que** le ressort de pression (15) est introduit dans un évidement (24, 25) en forme de pot, l'évidement (24) d'un élément d'accouplement (16) réalisant un collet de bord (26) qui peut entrer dans l'évidement (25) de l'autre élément d'accouplement (17).

9. Cylindre de fermeture selon l'une quelconque des revendications précédentes, **caractérisé en ce que** des éléments d'accouplement (16, 17) de différentes longueurs peuvent être utilisés pour la variation de longueur du cylindre de fermeture (1).

10. Cylindre de fermeture selon l'une quelconque des revendications précédentes, **caractérisé en ce que** le cylindre de fermeture (1) peut être actionné lorsque la clé (33) est enfichée dans l'un des deux noyaux de cylindre (9, 10) par enfichage d'une seconde clé (33) dans l'autre noyau de cylindre (9, 10) également de l'autre clé (33).

11. Cylindre de fermeture selon l'une quelconque des revendications précédentes, **caractérisé en ce que** le ressort de pression (15) est formé par un corps en mousse.

12. Cylindre de fermeture selon la revendication 11, **caractérisé en ce que** les éléments de ressort (18, 19) sont réalisés comme corps en mousse et **en ce que** la possibilité de rotation d'un noyau de cylindre (9, 10) logé de manière rotative dans le boîtier de cylindre (2) est bloquée par au moins une gâchette (41, 42, 43) suspendue contre un ressort de gâchette (40, 43) et **en ce que** le ressort de gâchette (40, 43) est formé par un corps en mousse.

13. Cylindre de fermeture selon la revendication 12, **caractérisé en ce que** la gâchette présente une broche (41) qui est logée dans un perçage du noyau de cylindre (9, 10) et une tige de boîtier (42) qui est logée dans un perçage du boîtier de cylindre (2).

14. Cylindre de fermeture selon la revendication 12 ou 13, **caractérisé en ce que** les ressorts de gâchette (43) réalisés comme corps en mousse sont disposés dans des perçages de boîtier (46) qui sont introduits dans la paroi d'enveloppe de la section de boîtier formant le perçage de noyau.

15. Cylindre de fermeture selon la revendication 14, **caractérisé en ce que** les perçages de boîtier (46) sont fermés par des bouchons (45), sur lesquels sont fixés des ressorts de gâchette (43) réalisés comme corps en mousse de telle sorte que la surface avant (43') des ressorts de gâchette (43) réalisés comme corps en mousse se trouve légèrement en retrait dans la zone d'ouverture du perçage (46).
